# EUROPÄISCHE PATENTSCHRIFT

(11) **EP 2 559 107 B1**
(45) Veröffentlichungstag und Bekanntmachung des Hinweises auf die Patenterteilung: **05.12.2018**
(21) Anmeldenummer: 11714650.6
(22) Anmeldetag: 11.04.2011
(51) Int. Cl.: H01R 4/30, H01R 9/26

(54) **HAUPTLEITERANSCHLUSSKLEMME**
MAIN CONDUCTOR CONNECTING TERMINAL
BORNE DE CONNEXION DE CONDUCTEUR PRINCIPAL

(30) Priorität: 08.10.2010 DE 202010008762 U; 15.04.2010 DE 202010005215 U
(43) Veröffentlichungstag der Anmeldung: 20.02.2013
(73) Patentinhaber: Hora eTec GmbH, 32257 Bünde (DE)
(72) Erfinder: NIESTRAT, Dirk, 32584 Löhne (DE); HOLTMANN, Ralf, 32257 Bünde (DE)
(74) Vertreter: Werner & ten Brink
(86) Internationale Anmeldenummer: PCT/EP2011/055649
(87) Internationale Veröffentlichungsnummer: WO 2011/128307

(56) Entgegenhaltungen:
- DE-A1- 2 745 531
- DE-U1- 29 903 000
- DE-U1-202004 002 915
- FR-A5- 2 123 622
- US-A1- 2007 249 239

## Beschreibung

Die Erfindung betrifft eine elektrische Anschlussvorrichtung, insbesondere eine im Folgenden auch als Hauptleiteranschlussklemme bezeichnete, so genannte Verteilerklemme. Derartige Anschlussvorrichtungen sind an sich bekannt und weisen z. B. einen in einem Gehäuse angeordneten Klemmkörper oder Klemmblock auf, in den über im Gehäuse gebildete Leitungseinführöffnungen elektrische Leiter einführbar sind und durch Betätigen einer Klemmschraube in dem Klemmkörper/dem Klemmblock - im Folgenden zusammenfassend als Klemmkörper bezeichnet - fixiert werden. Eine solche Anschlussvorrichtung weist zumindest zwei Leitungseinführöffnungen auf, normalerweise auf gegenüber liegenden Seiten der Vorrichtung. In eine der Leitungseinführöffnungen ist damit ein ankommender Leiter einführbar, der durch Einführung eines weiteren Leiters in eine weitere Leitungseinführöffnung, normalerweise die gegenüberliegende Leitungseinführöffnung, kontaktierbar ist, so dass damit das mit dem ankommenden Leiter übertragbare elektrische Potential auch an andere Orte, z. B. einer Hausverteilungsanlage, gelangt oder geführt werden kann. Als Anbringungsort einer solchen Anschlussvorrichtung kommen besonders ein Klemmen- oder Sicherungskasten einer Hausverteileranlage o. ä., oder ein Schaltschrank für eine Elektrosteuerung oder dergleichen, usw. in Betracht.

Aus der DE 299 03 000 U1 ist ein Isoliergehäuse für eine Verteilerklemme bekannt. Die Besonderheit soll darin bestehen, dass das Gehäuse eine größere Flexibilität bei der Anordnung der Klemme in einem Verteilerschrank oder -kasten ermöglicht. Die Klemme weist eine Mehrzahl von in einer Reihe angeordneten Leitungseinführöffnungen auf. Aus der US 2007/0249239 A ist ein an Transformatoren anbringbarer Stromabnehmner bekannt, der eine Mehrzahl von in zwei Reihen höhenversetz angeordneten Leitungseinführöffnungen aufweist.

Eine Aufgabe der vorliegenden Erfindung besteht darin, bekannte Verteilerklemmen weiterzubilden, insbesondere deren Handhabbarkeit dadurch zu verbessern oder zu erleichtern, dass diese eine geringe Baubreite aufweisen.

Eine Lösung der Aufgabe ergibt sich mit einer Verteilerklemme mit den Merkmalen des Anspruchs 1. Dazu ist bei einer im Folgenden ohne Verzicht auf eine weiter gehende Allgemeingültigkeit als Verteilerklemme, insbesondere in einer Ausführungsform als Hauptleiteranschlussklemme, bezeichneten elektrischen Anschlussvorrichtung mit einem in einem Gehäuse angeordneten Klemmkörper mit je zwei Frontseiten und je zwei Seitenflächen und mit zumindest einem Paar höhenversetzt angeordneter Leitungseinführöffnungen in den Frontseiten sowie zwei an die Leitungseinführöffnungen anschließenden, höhenversetzt angeordneten Bohrungen in dem oder jedem Klemmkörper vorgesehen, dass jede Bohrung im Klemmkörper auf dessen Frontseiten in einem Bohrungsflächenabschnitt gebildet ist und dass sich die Bohrungsflächenabschnitte beider Bohrungen stückweise überlappen.

Generell wird die Handhabung einer Verteilerklemme/Hauptleiteranschlussklemme dadurch erleichtert, dass diese auf zwei gegenüberliegenden Seiten, den jeweiligen Frontseiten, jeweils zwei Leitungseinführöffnungen im Gehäuse und daran anschließende Öffnungen oder Bohrungen im Klemmkörper aufweist, so dass auf jeder Front- oder Anschlussseite grundsätzlich zwei elektrische Leiter, z. B. Hauptanschlussleiter, anschließbar sind. Bei einer ersten Ausführungsform haben die beiden Leitungseinführöffnungen und die sich daran anschließende Bohrung im Klemmkörper jeweils einen gleichen Querschnitt, so dass in jede Leitungseinführöffnung z. B. Leiter mit einem Querschnitt von 25 mm2 einführbar sind. Bei einer speziellen Ausführungsform haben die Leitungseinführöffnungen und die sich daran anschließende Bohrung im Klemmkörper unterschiedliche Querschnitte, so dass in eine kleinere Leitungseinführöffnung z. B. Leiter mit einem Querschnitt von 25 mm2 und in eine größere Leitungseinführöffnung z. B. Leiter mit einem Leiterquerschnitt von 35 mm2 einführbar sind.

Wenn die beiden Leitungseinführöffnungen im Gehäuse der Verteilerklemme und die sich daran anschließenden Bohrungen im Klemmkörper höhenversetzt angeordnet sind, erlaubt der Höhenversatz eine kompakte Anordnung beider Leitungseinführöffnungen/Bohrungen und damit eine geringere Baubreite als möglich wäre, wenn beide Leitungseinführöffnungen auf einem gleichen Höhenniveau, also beide Mittelpunkte der Leitungseinführöffnungen auf einer längs einer Anreihrichtung der Verteilerklemme/ Hauptleiteranschlussklemme verlaufenden Linie, liegen.

Jede Bohrung ist im Klemmkörper auf dessen Frontseiten in einem Bohrungsflächenabschnitt gebildet. Wenn sich die Bohrungsflächenabschnitte beider Bohrungen stückweise überlappen, ergibt sich eine noch kompaktere Anordnung beider Leitungseinführöffnungen/Bohrungen. Als Bohrungsflächenabschnitt wird dabei jeweils ein Flächenabschnitt auf der Frontseite des Klemmkörpers verstanden, der von vier jeweils aufeinander senkrecht stehenden Tangenten an der Außenumfangslinie jeder Bohrung begrenzt wird, wobei eine der Tangenten parallel mit einer seitlichen Begrenzungslinie der jeweiligen Frontseite des Klemmkörpers verläuft.

Eine leichtere Handhabbarkeit der Verteilerklemme/Hauptleiteranschlussklemme und Erleichterungen bei deren Fertigung ergeben sich, wenn diese einen in einem Gehäuse angeordneten Klemmkörper und zu dessen Kontaktierung zumindest eine von einer Außenseite des Gehäuses in einer Führungsvorrichtung zugängliche Klemmschraube aufweist, indem die oder jede Führungsvorrichtung Mittel zum verliersicheren Halten der jeweiligen Klemmschraube umfasst, z.B. eine Auskragung an einer nach außen weisenden ersten Seite der Führungsvorrichtung und eine Abstellung an einer in das Innere der Verteilerklemme weisenden, gegenüberliegenden Seit der Führungsvorrichtung.

Die abhängigen Ansprüche sind auf Ausführungsformen der vorliegenden Erfindung gerichtet. Die mit der Anmeldung eingereichten Ansprüche sind Formulierungsvorschläge ohne Präjudiz für die Erzielung eines weitergehenden Schutzes. Die Anmelderin behält sich vor, noch weitere, bisher nur in der Beschreibung und/oder Zeichnung offenbarte Merkmalskombinationen zu beanspruchen. In abhängigen Ansprüchen verwendete Rückbeziehungen weisen auf die weitere Ausbildung des Gegenstandes des in Bezug genommenen Anspruches durch die Merkmale des jeweiligen Unteranspruches hin; sie können auch selbständige Erfindungen enthalten, die eine von den Gegenständen der vorhergehenden Ansprüche unabhängige Gestaltung aufweisen und sind nicht als ein Verzicht auf die Erzielung eines selbständigen, gegenständlichen Schutzes für deren Merkmale zu verstehen. Des Weiteren ist im Hinblick auf eine Auslegung der Ansprüche bei einer näheren Konkretisierung eines Merkmals in einem nachgeordneten Anspruch davon auszugehen, dass eine derartige Beschränkung in den jeweils vorangehenden Ansprüchen nicht vorhanden ist.

Wenn ein horizontaler Abstand der Bohrungen auf der jeweiligen Frontseite des Klemmkörpers kleiner oder gleich einer Summe der Radien beider Bohrungen ist oder der Summe dieser beiden Radien entspricht oder zumindest im Wesentlichen entspricht, ist einerseits eine günstige oder maximale Nähe beider Bohrungen in dem Klemmkörper erreicht und es werden andererseits die Bestimmungen der dafür zumindest in Deutschland einschlägigen Norm (DIN VDE 0603-2) erfüllt und es ergibt sich im Weiteren eine reduzierte oder minimale Baubreite des Klemmkörpers, also eine Breite in Richtung des horizontalen Abstands der Bohrungen. Mit einer solchen reduzierten oder minimalen Breite des Klemmkörpers bei einem vorgegebenen Querschnitt der Bohrungen ergibt sich auch eine reduzierte oder minimale Breite der Verteilerklemme, deren Breite sich für eine Ausführungsform mit genau einem Klemmkörper aus der Breite dieses Klemmkörpers und den Wandstärken der den Klemmkörper umgebenden Gehäuseteile ergibt.

Wenn bei einem vorgegebenen Querschnitt der Bohrungen der Höhenversatz der Bohrungen einerseits sowie andererseits ein Abstand der Bohrungen untereinander und zumindest zu einer jeweils unmittelbar benachbarten Seitenfläche des Klemmkörpers so bemessen ist, dass sich eine Baubreite für die elektrische Verteilerklemme von achtzehn Millimetern oder zumindest im Wesentlichen von achtzehn Millimetern oder einem Vielfachen davon ergibt, ergibt sich eine Verteilerklemme mit einer Baubreite, die einer sogenannten Automatenbaubreite oder einem Vielfachen davon entspricht. Mit einer solchen Baubreite ergeben sich zum einen einfache Verhältnisse bei der Verwendung der Verteilerklemme, z. B. in einem Klemmkasten, Verteilerkasten oder einem Schaltschrank, weil auch andere dort montierbare Geräte in ihren Abmessungen auf die Automatenbaubreite oder Vielfache davon abgestimmt sind. Zum anderen erlaubt die Anordnung wie hier und weiter oben sowie nachfolgend noch mit weiteren Details beschrieben erstmals eine als Hauptleiteranschlussklemme vorgesehene Verteilerklemme mit einer der Automatenbaubreite entsprechenden oder zumindest im Wesentlichen entsprechenden Baubreite, so dass sich im Vergleich zu bisherigen Hauptleiteranschlussklemmen auch die Möglichkeit ergibt, eine größere Anzahl von Hauptleiteranschlussklemmen auf gleichem Raum anzubringen, weil speziell in Klemmkästen oder dergleichen bekanntermaßen Platz stets ein knappes Gut ist.

Wenn der Klemmkörper ein Stufenprofil aufweist, lässt sich der Klemmkörper, der stets aus einem elektrisch leitenden Material, z. B. Messing, gefertigt ist, mit einem reduzierten Materialbedarf herstellen, so dass sich das Gewicht der Verteilerklemme und auch die Materialkosten reduzieren.

Wenn der Klemmkörper auf einer Oberseite entlang der Bohrungen zwei Reihen mit jeweils einer Mehrzahl von Gewindebohrungen zur Aufnahme jeweils einer Klemmschraube aufweist und die Gewindebohrungen der beiden Reihen zueinander versetzt angeordnet sind, besteht die Möglichkeit einer Verwendung von Gewindebohrungen mit einer vergleichsweise großen Dimensionierung, ohne dass dadurch die strukturelle Integrität des Klemmkörpers in Frage gestellt ist. Der Versatz der Gewindebohrungen erlaubt also bei Beibehaltung üblicher oder normgemäßer Gewindebohrungen die weiter oben bereits erwähnte Miniaturisierung des Klemmkörpers und die daraus resultierende Baubreite. Ohne einen solchen Versatz der Gewindebohrungen ist eventuell eine Verwendung von speziell angefertigten Klemmschrauben mit kleinerem Kopf erforderlich oder es sind insgesamt Klemmschrauben mit einem kleineren Durchmesser zu verwenden, da ansonsten die verbleibende Materialstärke im Klemmkörper zwischen zwei ansonsten ohne Versatz unmittelbar gegenüberliegenden Gewindebohrungen nicht ausreicht.

Die Handhabbarkeit der Verteilerklemme/Hauptleiteranschlussklemme wird zusätzlich oder alternativ auch erleichtert, wenn diese ein Gehäuse mit einem Gehäusebasisteil und einem damit lösbaren verbindbaren, insbesondere verrastbaren Gehäuseoberteil umfasst. Das lösbare Gehäuseoberteil erlaubt das Einführen des Klemmkörpers und mit der Verbindung des Gehäuseoberteils mit dem Gehäusebasisteil ergibt sich ein abgesehen von Funktionsöffnungen, nämlich der Öffnung der oder jeder Führungsvorrichtung und der seitlich vorgesehenen Leitungseinführöffnungen, allseitig geschlossenes Gehäuse oder ein zumindest insoweit allseitig geschlossenes Gehäuse, dass die einschlägigen Bestimmungen zum Berührungsschutz (DIN VDE 0603-2) erfüllt sind. Bei einem durch Verbinden von Gehäusebasisteil und Gehäuseoberteil allseitig geschlossenen Gehäuse sind einerseits der Klemmkörper und andererseits jede Klemmschraube von einer Oberfläche der Verteilerklemme zurückgesetzt, so dass Installateure oder Monteure bei der Verwendung der Verteilerklemme vor einem Kontakt mit stromführenden Teilen geschützt sind (Berührungsschutz; fingersicher). Zudem fixiert das mit dem Gehäusebasisteil verbundene Gehäuseoberteil den Klemmkörper im Gehäusebasisteil.

Wenn das Gehäuseoberteil zwei parallele Reihen mit jeweils einer Mehrzahl von Führungsvorrichtungen aufweist und jeweils zwei in unterschiedlichen Reihen benachbart angeordnete Führungsvorrichtungen zueinander versetzt sind, ergibt sich eine Position der Führungsvorrichtungen, die mit einer Position der Gewindebohrungen im Klemmkörper einer weiter oben beschriebenen Ausführungsform der Verteilerklemme korrespondiert. Die Führungsvorrichtungen erlauben eine Justierung von in diese eingebrachten Klemmschrauben über jeweils einer Gewindebohrung im Klemmkörper, so dass bei einer Verwendung der Verteilerklemme unmittelbar gewährleistet ist, dass die Klemmschraube in die ihr zugeordnete Gewindebohrung im Klemmkörper eingreift. Außerdem wird mit einer derartigen Gestaltung des Gehäuseoberteils bereits eine Vereinfachung der Handhabung der Verteilerklemme bei deren Herstellung erreicht, weil nämlich Gehäusebasisteil, Klemmkörper und Gehäuseoberteil unabhängig voneinander gefertigt können. Sodann wird ein mit Klemmschrauben bestücktes Gehäuseoberteil entweder zeitlich nach dem Klemmkörper oder zusammen mit dem Klemmkörper in das Gehäusebasisteil eingeführt und das Gehäuse durch Verbinden des Gehäuseoberteils mit dem Gehäusebasisteil, z. B. durch Verrasten, geschlossen. Speziell bei der Fertigung der Verteilerklemme zeigt sich der Vorteil der verliersicheren Halterung jeder Klemmschraube in der jeweiligen Führungsvorrichtung, denn beim Bestücken des Gehäuseoberteils mit einer Klemmschraube oder mehreren Klemmschrauben ist wegen der verliersicheren Halterung ein Herausfallen der oder jeder Klemmschraube nicht zu besorgen. Das Bestücken des Gehäuseoberteils kann damit schnell und effizient erfolgen und z. B. ein aufwendiges Einschrauben der oder jeder Klemmschraube oder zumindest einzelner Klemmschrauben in entsprechende Gewindebohrungen im Klemmkörper ist nicht erforderlich.

Wenn im Gehäuseoberteil zwei in unterschiedlichen Reihen benachbarte Führungsvorrichtungen ineinander übergehen, wird eine ohne einen solchen Übergang im Gehäuseoberteil zwischen zwei benachbarten Führungsvorrichtungen verbleibende Trennwand eingespart und es ergibt sich insgesamt eine reduzierte Baubreite des Gehäuseoberteils, die einerseits die Verwendung herkömmlicher Klemmschrauben erlaubt und andererseits zu der bereits oben beschriebenen reduzierten Baubreite der Verteilerklemme insgesamt beiträgt. Wenn die Führungsvorrichtungen zumindest abschnittsweise seitlich offen sind, wird auch eine ansonsten an den Seitenflächen des Gehäuseoberteils gebildete Wandung der Führungsvorrichtung eingespart. Auch dies ermöglicht eine geringere Baubreite des Gehäuseoberteils. Zudem ermöglicht die abschnittsweise seitlich offene Führungsvorrichtung eventuell auch ein Kombinieren einzelner oder mehrerer Klemmschrauben mit dem Gehäuseoberteil über diese seitlichen Öffnungen. Dies ist ein Beispiel für ein Einführen einer Klemmschraube in die Führungsvorrichtung, bei der die Klemmschraube eine in der Führungsvorrichtung vorgesehene Auskragung nicht passiert, aber von dieser an einem Herausfallen aus der Führungsvorrichtung gehindert wird.

Die verliersichere Halterung jeder Klemmschraube ergibt sich dabei nach wie vor durch die Auskragung und eine am der Auskragung gegenüberliegenden Ende der Führungsvorrichtung gebildete Abstellung, denn die beim Einführen einer oder mehrerer Klemmschrauben durch die seitliche Öffnung in jeweils eine Führungsvorrichtung stattfindende Deformation des Gehäuseoberteils ist reversibel und sobald sich die jeweilige Klemmschraube vollständig in der Führungsvorrichtung befindet, sind die vorgenannten oder andere Mittel zum verliersicheren Halten der jeweiligen Klemmschraube in der Führungsvorrichtung wieder unmittelbar wirksam.

Die Handhabung der Verteilerklemme/Hauptleiteranschlussklemme wird zusätzlich oder alternativ auch dadurch erleichtert, dass in den Seitenflächen des Gehäuses jeweils ein Anreihprofil gebildet ist, das beim Kombinieren zweier Verteilerklemmen wirksam wird. Das Anreihprofil fixiert eine angereihte Verteilerklemme an einer anderen Verteilerklemme oder zum Kombinieren mit einem solchen Anreihprofil vorgesehenen Anschlussvorrichtung, insbesondere einer bereits montierten Verteilerklemme, z. B. einer auf einer Hutschiene oder einer ähnlichen Montageeinheit, montierten Hauptleiteranschlussklemme. Die beiden so kombinierten Verteilerklemmen bilden eine Einheit, und mit zwei oder mehreren kombinierten Hauptleiteranschlussklemmen sind weitere kombinierbar.

Wenn das Gehäuse an seiner Unterseite Mittel zum Kombinieren, insbesondere Aufrasten, mit bzw. auf einer Montageeinheit, insbesondere einer Hutschiene, umfasst, die ein Kombinieren mit der Montageeinheit sowohl in einer Orientierung mit der größten Länge der Verteilerklemme quer zur Längsachse der Montageeinheit wie auch in einer dazu um 90° gedrehten Orientierung erlaubt, ergeben sich für die Klemme bei deren Verwendung und bei deren Anbringen z. B. in einem Verteilerkasten, Klemmenkasten, Schaltschrank oder dergleichen, erweiterte Möglichkeiten, die, je nach Anwendungsfall, unter Umständen eine verbesserte Ausnutzung des zur Verfügung stehenden Raums erlauben.

Nachfolgend wird ein Ausführungsbeispiel der Erfindung anhand der Zeichnung näher erläutert. Einander entsprechende Gegenstände oder Elemente sind in allen Figuren mit den gleichen Bezugszeichen versehen. Das oder jedes Ausführungsbeispiel ist nicht als Einschränkung der Erfindung zu verstehen. Vielmehr sind im Rahmen der vorliegenden Offenbarung zahlreiche Abänderungen und Modifikationen möglich, insbesondere solche Varianten, Elemente und Kombinationen und/oder Materialien, die zum Beispiel durch Kombination oder Abwandlung von einzelnen in Verbindung mit den in der allgemeinen Beschreibung, der oder jeder Ausführungsform sowie den Ansprüchen beschriebenen und in den Zeichnungen enthaltenen Merkmalen bzw. Elementen oder Verfahrensschritten für den Fachmann im Hinblick auf die Lösung der Aufgabe entnehmbar sind und durch kombinierbare Merkmale zu einem neuen Verfahrensschritten oder Verfahrensschrittfolgen führen, auch soweit sie Herstell-, Prüf- und Arbeitsverfahren betreffen.

Es zeigen
- FIG 1a, 1b: perspektivische Ansichten einer Verteilerklemme am Beispiel einer Hauptleiteranschlussklemme,
- FIG 2a, 2b: eine Explosionsdarstellung der Hauptleiteranschlussklemme gemäß FIG 1a, 1b,
- FIG 3a - 3c: unterschiedliche Ansichten eines von der Hauptleiteranschlussklemme gemäß FIG 1a, 1b umfassten Klemmkörpers,
- FIG 3d: den Klemmkörper mit eingezeichneten Bohrungsflächenabschnitten,
- FIG 4a: eine perspektivische Ansicht der Hauptleiteranschlussklemme in geschnittener Form, mit einer Schnittlinie parallel zur Seitenfläche der Hauptleiteranschlussklemme,
- FIG 4b: eine perspektivische Ansicht der Hauptleiteranschlussklemme in geschnittener Form, mit einer Schnittlinie parallel zur Frontseite der Hauptleiteranschlussklemme,
- FIG 5: eine Ansicht der Hauptleiteranschlussklemme in Form einer Draufsicht auf eine von deren Frontseiten,
- FIG 6: eine Ansicht der Hauptleiteranschlussklemme in Form einer Draufsicht auf eine von deren langen Seiten (Seitenflächen),
- FIG 7: eine Ansicht der Hauptleiteranschlussklemme in Form einer Draufsicht auf deren Oberseite,
- FIG 8: eine Seitenansicht der Hauptleiteranschlussklemme mit einer Draufsicht auf die im Vergleich zu der Darstellung in FIG 6 andere Seitenfläche sowie die Hauptleiteranschlussklemme beim Kombinieren mit einer Hutschiene als Montageeinheit,
- FIG 9: zwei Hauptleiteranschlussklemmen vor deren Kombination,
- FIG 10: zwei kombinierte Hauptleiteranschlussklemmen sowie die Kombination zweier Hauptleiteranschlussklemmen beim Kombinieren mit einer Montageeinheit,
- FIG 11a, 11b: eine weitere Ausführungsform einer Hauptleiteranschlussklemme mit im Gegensatz zu der Hauptleiteranschlussklemme in den FIGen 1 bis 9 dreipoligen Ausführung,
- FIG 12a, 12b: die Hauptleiteranschlussklemme gemäß FIG 11a, 11b in einer perspektivischen Ansicht von unten bzw. in einer Draufsicht auf deren Unterseite,
- FIG 12c, 12d: eine in unterschiedlichen Orientierungen an einer Hutschiene angebrachte Hauptleiteranschlussklemme gemäß FIG 11a, 11b,
- FIG 13a, 13b: eine weitere Ausführungsform einer Hauptleiteranschlussklemme mit im Gegensatz zu der Hauptleiteranschlussklemme in den FIGen 1 bis 9 fünfpoligen Ausführung,
- FIG 13c, 13d: die Hauptleiteranschlussklemme gemäß FIG 13a, 13b in einer perspektivischen Ansicht von unten bzw. in einer Draufsicht auf deren Unterseite
- FIG 14: eine Ansicht der Hauptleiteranschlussklemme gemäß FIG 11a, 11b in Form einer Draufsicht auf eine von deren langen Seiten (Seitenflächen),
- FIG 15a, 15b, 15c, 15d: den Klemmkörper gemäß FIG 3a mit weiteren Details
- FIG 16a, 16b, 16c, 16d, 16e: eine weitere nicht erfindungsgemäße Ausführungsform eines Klemmkörpers,
- FIG 17: eine Hauptleiteranschlussklemme mit einem alternativen nicht erfindungsgemäßen Anreihprofil,
- FIG 18a, 18b: die Verwendung des alternativen nicht erfindungsgemäßen Anreihprofils und
- FIG 19a, 19b: als zusätzlichen Aspekt bei der Verwendung des alternativen nicht erfindungsgemäßen Anreihprofils die Möglichkeit eine Hauptleiteranschlussklemme aus einem Verband entnehmen zu können, ohne dabei die rechts und links benachbarten Hauptleiteranschlussklemmen bewegen zu müssen.

FIG 1a zeigt als Beispiel für eine elektrische Anschlussvorrichtung in Form einer Verteilerklemme eine so genannte Hauptleiteranschlussklemme 10. Andere geläufige Bezeichnungen für eine Hauptleiteranschlussklemme 10 sind Hauptleiterklemme oder Hauptleitungsabzweigklemme. Die Hauptleiteranschlussklemme 10 wird hier und im Folgenden mitunter auch kurz nur als HLAK 10 bezeichnet. Sie umfasst ein Gehäuse 12 mit einem Gehäusebasisteil 14 und einem Gehäuseoberteil 16. In dem Gehäuse 12, nämlich im Gehäusebasisteil 14, ist ein Klemmkörper 18 (FIG 2) angeordnet. Der Klemmkörper 18 wird mitunter auch als Klemmblock bezeichnet. Das Gehäuse 12 weist zwei Frontseiten 20, 22 und zwei Seitenflächen 24, 26 auf. In den Frontseiten 20, 22 sind zwei zueinander höhenversetzte Leitungseinführöffnungen 28 gebildet. Das Gehäuseoberteil 16 weist eine Mehrzahl von in zwei Reihen und zueinander versetzt angeordneten Führungsvorrichtungen 30 auf (in FIG 1a, 1b sind nur einzelne dieser Führungsvorrichtungen 30 mit der entsprechenden Bezugsziffer bezeichnet). Das Gehäusebasisteil 14 weist in seinen Seitenflächen 24, 26 Rastmittel und korrespondierende Rastausnehmungen, nämlich Rastnasen 32 und Rastnasenaufnahmen 34, auf. Das Gehäusebasisteil 14 weist darüber hinaus an seiner Unterseite ein Rastprofil 36 (FIG 6, 8), z. B. zum Kombinieren mit einer Montageeinheit nach Art einer Hutschiene 38 (FIG 8), und einen im Rahmen der Materialeigenschaften elastisch beweglichen Rastfuß 40 zum Verrasten mit einem dem Rastprofil 36 gegenüberliegenden Profilabschnitt der Montageeinheit auf. Durch eine Auslenkung des Rastfußes 40, z. B. mit einem Schraubendreher oder dergleichen, lässt sich die HLAK 10 aus einer Verrastung an oder mit einer solchen Montageeinheit lösen. Für das Gehäuseoberteil 16 ist erkennbar, dass in den Führungsvorrichtungen 30 als Mittel zum verliersicheren Halten von dort jeweils anbringbaren Klemmschrauben 42 (FIG 2b) eine Auskragung 44 vorgesehen ist. Die Auskragung 44 ist an der Innenoberfläche der Führungsvorrichtung 30 gebildet und reduziert zum verliersicheren Halten der jeweiligen Klemmschraube 42 die wirksame Öffnungsweite der Führungsvorrichtung 30.

FIG 2a zeigt das Gehäuse 12 der HLAK 10 in einer Explosionsdarstellung, also in einem Zustand, bei dem das Gehäuseoberteil 16 noch nicht mit dem Gehäusebasisteil 14 kombiniert ist. Gut erkennbar ist dabei, dass das Gehäuseoberteil 16 mit dem Gehäusebasisteil 14 lösbar verbindbar ist. Dazu sind an dem Gehäuseoberteil 16 und dem Gehäusebasisteil 14 Rastelemente und Rastaufnahmen gebildet, nämlich zwei Rastnasen 46 (nur eine sichtbar in FIG 2a) am Gehäuseoberteil 16 und zwei Rastnasenaufnahmen 48 am Gehäusebasisteil 14 (ebenfalls nur eine sichtbar). Aus FIG 1a, 1b ist bereits ersichtlich, dass es sich bei den Führungsvorrichtungen 30 im Wesentlichen um zylindrische Ausnehmungen oder Freiräume im Gehäuseoberteil 16 handelt. Zudem ist bereits in FIG 1a, 1b erkennbar, dass das Gehäuseoberteil 16 zwei parallele Reihen mit jeweils einer Mehrzahl von - hier vier - Führungsvorrichtungen 30 aufweist, wobei jeweils zwei in unterschiedlichen Reihen benachbart angeordnete Führungsvorrichtungen 30 zueinander versetzt sind. Ebenfalls in FIG 1a, 1b ist erkennbar, dass zwei in unterschiedlichen Reihen benachbarte Führungsvorrichtungen 30 ineinander übergehen, derart, dass sich für die zylindrischen Ausnehmungen, die die Führungsvorrichtungen 30 darstellen, auf der Seite, die der in der jeweils anderen Reihe benachbarten Führungsvorrichtung 30 zugewandt ist, kein umlaufender Zylindermantel ergibt. An der Stelle, an der ein solcher umlaufender Zylindermantel abschnittsweise fehlt, gehen die in zwei unterschiedlichen Reihen benachbarten Führungsvorrichtungen 30 ineinander über. In der Explosionsdarstellung in FIG 2a ist darüber hinaus gut zu erkennen, dass die Führungsvorrichtungen 30 abschnittsweise seitlich offen sind.

Als Mittel zum verliersicheren Halten einer Klemmschraube 42 in einer Führungsvorrichtung 30 war mit Bezug zu der Darstellung in FIG 1a, 1b bereits die Auskragung 44 erwähnt worden. Diese im Bereich eines oberen Endes der Führungsvorrichtung 30 gebildete Auskragung 44 ist bei der für die Darstellung in FIG 2a gewählten Perspektive nicht erkennbar. In FIG 2a ist allerdings eine am unteren Ende jeder Führungsvorrichtung 30 gebildete Abstellung 50 erkennbar, die ebenfalls die wirksame Weite der Führungsvorrichtung 30 reduziert und damit genau wie die Auskragung 44 gleichfalls als Mittel zum verliersicheren Halten einer Klemmschraube 42 in der jeweiligen Führungsvorrichtung 30 fungiert und die Klemmschraube 42 gegen ein Herausfallen aus der Führungsvorrichtung 30 an der der Auskragung 44 gegenüberliegenden Seite sichert.

FIG 2b zeigt bei gleicher Perspektive wie in FIG 2a eine Explosionsdarstellung der HLAK 10. Zusätzlich zu der Darstellung in FIG 2a sind der Klemmkörper 18 und eine Mehrzahl von Klemmschrauben 42 gezeigt. Es ist erkennbar, dass der Klemmkörper 18 in einen im Gehäusebasisteil 14 zwischen den Frontseiten 20, 21 und den Seitenflächen 24, 26 gebildeten Hohlraum einführbar ist, der durch Kombinieren des Gehäuseoberteils 16 mit dem Gehäusebasisteil 14 verschlossen wird. Der Klemmkörper 18 wird somit durch das Gehäuseoberteil 16 im Gehäusebasisteil 14 fixiert. In einzelne oder alle Führungsvorrichtungen 30 des Gehäuseoberteils 16 wird eine Klemmschraube 42 eingeführt.

Für den Klemmkörper 18 ist erkennbar, dass dieser zwei Bohrungen 52 aufweist. Die Bohrungen 52 verlaufen durch die gesamte Länge des Klemmkörpers 18. Jede Bohrung 52 öffnet sich an einer Oberseite des Klemmkörpers 18 in eine Mehrzahl von Gewindebohrungen 54 und jede Gewindebohrung 54 erlaubt das Einschrauben einer Klemmschraube 42 und damit das Fixieren eines elektrischen Leiters (nicht dargestellt) in der jeweiligen Bohrung 52. Mit einer solchen Fixierung wird ein elektrisch leitender Kontakt zwischen dem Leiter und dem Klemmkörper 18 und ggf. über den Klemmköper 18 mit einem oder mehreren weiteren, in dem Klemmkörper 18 in gleicher Weise fixierten elektrischen Leitern hergestellt.

Mit der Auskragung 44 und der Abstellung 50 wird eine optimale Halterung und Positionierung der oder jeder Klemmschraube 42 gewährleistet. Bei der Herstellung der HLAK 10 werden z. B. die folgenden Herstellungsschritte ausgeführt: Zunächst wird der Klemmkörper 18 in das Gehäuse 12, nämlich das Gehäusebasisteil 14, eingeführt. Darauf wird das Gehäuseoberteil 16 am Gehäusebasisteil 14 angebracht und das Gehäuse 12 damit geschlossen. Sodann wird von außen in jede Führungsvorrichtung 30 jeweils eine Klemmschraube 42 eingeführt. Zum Einführen jeder Klemmschraube 42 in die jeweilige Führungsvorrichtung 30 ist zum Passieren der in deren Innenfläche gebildeten Auskragung 44 die Ausübung eines gewissen zusätzlichen Drucks auf die Klemmschraube 42 erforderlich. Dieser Druck bewirkt zumindest eine solche temporäre Verformung der Auskragung 44, dass das weitere Einführen der Klemmschraube 42 in die Führungsvorrichtung 30 möglich ist. Eine weitere Bewegungsmöglichkeit der Klemmschraube 42 in der Führungsvorrichtung 30 ist durch den an deren unterem Ende befindlichen Klemmkörper 18 beschränkt. Die Abstellung 50 am unteren Ende der Führungsvorrichtung 30 bewirkt dabei eine Justierung des Gewindestabs der Klemmschraube 42 über der jeweiligen in dem Klemmkörper 18 gebildeten Gewindebohrung 54. Nachdem die Klemmschraube 42 beim Einführen in die Führungsvorrichtung 30 die Auskragung 44 passiert hat, kehrt diese elastisch in ihre Ursprungsform oder zumindest im Wesentlichen in ihre Ursprungsform zurück, so dass ein Herausfallen der Klemmschraube 42 aus der Führungsvorrichtung 30 nicht mehr möglich ist und damit die Auskragung 44 als Mittel zum verliersicheren Halten der jeweiligen Klemmschraube 42 in der Führungsvorrichtung 30 wirksam wird. Genauso ist auch ein Bestücken des Gehäuseoberteils 16 mit Klemmschrauben 42 vor dessen Kombination mit dem Gehäusebasisteil 14 möglich. Dann kommt auch ein Einführen der Klemmschrauben 42 in die jeweilige Führungsvorrichtung 30 durch dessen seitliche Öffnung in Betracht. Auskragung 44 und Abstellung 50 bewirken dann während des Anbringens weiterer Klemmschrauben 42 oder während der Kombination des so bestückten Gehäuseoberteils 16 mit dem Gehäusebasisteil 14 die verliersichere Halterung der Klemmschrauben 42.

Die Figuren 3a, 3b und 3c zeigen den Klemmkörper 18 in unterschiedlichen Ansichten, nämlich FIG 3a in perspektivischer Ansicht, FIG 3b in einer Draufsicht von vorn und FIG 3c in einer Draufsicht von oben. In der Darstellung in FIG 3a ist eine der beiden Frontseiten 56, 58 und eine der beiden Seitenflächen 60, 62 des Klemmkörpers 18 erkennbar. Die zum Einführen elektrischer Leiter vorgesehenen Bohrungen 52 sind in den Frontseiten 56, 58 des Klemmkörpers 18 gebildet und erstrecken sich durch die gesamte Länge des Klemmkörpers 18 bis zur gegenüberliegenden Frontseite 58. Die Oberseite des Klemmkörpers 18 weist eine Mehrzahl von in zwei parallelen Reihen angeordneten Gewindebohrungen 54 auf, wobei in FIG 3c gut erkennbar ist, dass die Gewindebohrungen 54 zueinander versetzt angeordnet sind. Soweit die Bohrungen 52 und die Gewindebohrungen 54 durch zwei konzentrische Kreise dargestellt sind (FIG 3b, 3c), stellt dies eine Fase dar. Soweit die entlang der Längsachse des Klemmkörpers 18 verlaufenden Bohrungen 52 mit drei konzentrischen Kreisen dargestellt sind, veranschaulicht der kleinere innere Kreis eine Einschnürung der Bohrung 52 etwa im Bereich der halben Tiefe der Bohrung 52. Diese Einschnürung soll ein zu weites Einschieben eines Leiters (nicht dargestellt) in die Bohrung 52 verhindern, so dass in die Bohrung 52 von beiden Seiten jeweils ein Leiter einführbar ist und diese jeweils mit mindestens einer in die Gewindebohrungen 52 eingreifenden Klemmschraube 42, beim dargestellten Beispiel mit zwei Klemmschrauben 42, fixierbar sind.

Die Darstellung in FIG 3d ist zunächst eine Wiederholung der Darstellung aus FIG 3b. Zusätzlich sind für jede Bohrung 52 vier jeweils aufeinander senkrecht stehende Tangenten an der Außenumfangslinie jeder Bohrung 52 eingezeichnet. Die von jeweils vier zu einer Bohrung 52 gehörenden Tangenten aufgespannte Fläche wird als Bohrungsflächenabschnitt 64, 66 bezeichnet und wie anhand der Darstellung in FIG 3d erkennbar ist, überlappen sich die beiden zu den beiden Bohrungen 52 gehörigen Bohrungsflächenabschnitte 64, 66 im Bereich der größten Nähe der beiden Bohrungen 52. Die Überlappung der beiden Bohrungsflächenabschnitte 64, 66 ergibt sich aufgrund einer besonders günstigen Anordnung der Position beider Bohrungen 52 zueinander. Diese günstige Anordnung wiederum erlaubt eine geringe Baubreite des Klemmblocks 18. Weiter ist ersichtlich, dass bei der Position der Bohrungen 52 entsprechend der in FIG 3b, 3d dargestellten Ausführungsform ein horizontaler Abstand der Bohrungen 52, gemessen jeweils vom Bohrungsmittelpunkt auf der jeweiligen Frontseite 56 des Klemmkörpers 18, kleiner als eine Summe der Radien beider Bohrungen 52 ist. Auch dies ist ein Merkmal für den günstigen, geringen Abstand der Bohrungen 52. Bei der speziellen, in FIG 3b und FIG 3d dargestellten Ausführungsform des Klemmkörpers 18 mit dem günstigen Abstand der Bohrungen 52 sind der Höhenversatz der Bohrungen 52 einerseits sowie andererseits ein Abstand der Bohrungen 52 untereinander und zumindest zu einer jeweils unmittelbar benachbarten Seitenfläche 60, 62 des Klemmkörpers 18 so bemessen, dass sich mit dem den Klemmkörper 18 umgebenden Gehäusebasisteil 14 eine Baubreite ergibt, die einer so genannten Automatenbaubreite (etwa achtzehn Millimeter) entspricht.

In den Figuren dargestellt ist eine Ausführungsform der HLAK 10, bei der die Bohrungen 52 im Klemmköper 18 eine Einführung eines Leiters mit einer Querschnittsfläche von bis zu 25 mm2 erlauben. Speziell mit einer entsprechenden Größe der Bohrungen 52 ergibt sich als Baubreite der HLAK 10 die oben genannte Automatenbaubreite. Bei Bohrungen mit größerem Querschnitt, z. B. für Leiter mit einer Querschnittsfläche von bis zu 35 mm2 oder 50 mm2, oder Ausführungsformen einer HLAK 10, bei der die beiden Bohrungen in einem Klemmkörper 18 unterschiedliche Querschnitte aufweisen, z. B. einerseits für Leiter mit einer Querschnittsfläche von bis zu 25 mm2 und andererseits für Leiter mit einer Querschnittsfläche von bis zu 35 mm2, ergibt sich eine entsprechend größere, aber nach wie vor noch geringe Baubreite. Bei Bohrungen mit größerem Querschnitt sind normalerweise auch entsprechend angepasste Leitungseinführöffnungen vorgesehen. Des Weiteren kann auch für die einer solchen Bohrung zugeordneten Führungsvorrichtungen ein größerer Querschnitt zur Aufnahme größerer Klemmschrauben vorgesehen sein.

Die Figuren 4a und 4b zeigen die HLAK 10, wie bereits in FIG 1a, 1b dargestellt, jeweils in einer Schnittdarstellung mit unterschiedlichen Schnittebenen. In der Schnittdarstellung gemäß FIG 4a mit einer Schnittebene parallel zu den beiden Seitenflächen 24, 26 und durch alle in einer Reihe liegenden Führungsvorrichtungen 30 sind die Position der Klemmschrauben 42 in der jeweiligen Führungsvorrichtung 30 und die Halterung jeder Klemmschraube 42 oberhalb der im Klemmkörper 18 gebildeten Gewindebohrung 54 erkennbar. Jede Klemmschraube 42 wird dabei in der Führungsvorrichtung 30 durch die an deren unterem Ende gebildete Abstellung 50 über der jeweiligen Gewindebohrung 54 justiert. Solange das Gehäuseoberteil 16 mit zumindest einer darin angebrachten Klemmschraube 42 noch nicht mit dem Gehäusebasisteil 14 kombiniert ist, wird die oder jede Klemmschraube mit der Abstellung 50 auch verliersicher in der jeweiligen Führungsvorrichtung 30 gehalten.

FIG 4b zeigt mit einer Schnittebene senkrecht zu den beiden Seitenflächen 24, 26 einen Schnitt durch zwei in jeweils unterschiedlichen Reihen gegenüberliegende oder benachbarte Führungsvorrichtungen 30 und die darin geführten Klemmschrauben 42. Man erkennt die Justierung jeder Klemmschraube 42 über der jeweiligen Gewindebohrung 54 im Klemmkörper 18 und die unverlierbare Halterung der Klemmschraube 42 am gegenüberliegenden Ende der Führungsvorrichtung 30 durch die dort gebildete Auskragung 44, die jeweils in der Führungsvorrichtung 30 auf der Innenseite des diese bildenden Zylindermantels angeformt ist, insbesondere einstückig angeformt ist, und zwar auf der der Führungsvorrichtung 30 benachbarten Seitenfläche 24, 26 zugewandten Seite.

Die verliersichere Halterung einer Klemmschraube 42 in einer Führungsvorrichtung 30 mittels der an deren unterem Ende gebildeten Abstellung 50 wirkt derart, dass zwar ein Gewindestiftabschnitt der Klemmschraube 42 die oder jede Abstellung 50 der Führungsvorrichtung passieren kann (und so auch die oder jede Abstellung 50 zur Justierung der Klemmschraube 42 über der Gewindebohrung 54 im Klemmkörper 18 wirksam wird), dass aber ein hinsichtlich seines Durchmessers im Vergleich zum Gewindestabschnitt größerer Kopf der Gewindeschraube 42 von der oder zumindest einer Abstellung 50 aufgehalten wird. Beim Kombinieren des Gehäuseoberteils 16 mit dem Gehäusebasisteil 14 hängt also, je nach räumlicher Ausrichtung des Gehäuseoberteils 16, die oder jede bereits in einer Führungsvorrichtung 30 des Gehäuseoberteils 16 befindliche Klemmschraube 42 mit ihrem Kopf an der Abstellung 50 am unteren Ende der jeweiligen Führungsvorrichtung 30 und wird durch die Abstellung 50 an einem Herausfallen gehindert, also verliersicher gehalten.

In FIG 4b ist im unteren Bereich des im Gehäusebasisteils 14 gebildeten Hohlraums unterhalb des Klemmkörpers 18 noch ein parallel mit den Seitenflächen 24, 26 verlaufender Steg erkennbar, der bei einem ein Stufenprofil (FIG 3a) aufweisenden Klemmkörper 18 diesen in einer bestimmungsgemäßen Position im Gehäusebasisteil 14 hält.

FIG 5 zeigt die HLAK 10 in einer Ansicht in Form einer Draufsicht auf eine von deren Frontseiten 22. Alle in FIG 5 dargestellten Teile der HLAK 10 wurden bereits beschrieben. Bei der Draufsicht erkennt man die in jeder Frontseite 22 gebildeten Leitungseinführöffnungen 28 und die sich dahinter im Klemmkörper 18 erstreckenden Bohrungen 52. Erkennbar ist weiterhin der Höhenversatz zwischen den beiden Leitungseinführöffnungen 28/Bohrungen 52. Die Breite der HLAK 10, so wie sie in FIG 5 dargestellt ist, ist die reduzierte Baubreite der HLAK 10, wie sie sich aufgrund des Höhenversatzes der Bohrungen 52 im Klemmkörper 18 und der Überlappung der Bohrungsflächenabschnitte 64, 66 (FIG 3d) ergibt. Bei einer einpoligen HLAK 10, wie in den bisherigen Figuren und weiterhin den Figuren 6-10 dargestellt, entspricht die Baubreite der HLAK 10, insbesondere einer HLAK 10 mit Bohrungen 52 für Leiter mit einer Querschnittsfläche von bis zu 25 mm2, einer so genannten Automatenbaubreite oder zumindest im Wesentlichen einer solchen Automatenbaubreite.

FIG 6 zeigt die HLAK 10 der bisherigen Figuren in einer Ansicht in Form einer Draufsicht auf eine von deren Seitenflächen 24, also auf eine von deren langen Seiten. Erkennbar sind die beiden Rastnasen 32 zum Kombinieren einer HLAK 10 mit einer weiteren HLAK 10 (siehe FIG 9, 10) oder einer anderen elektrischen Anschlussvorrichtung. Die Rastnasen 32 erheben sich von der dargestellten Seitenfläche 24 und sind mit dieser, also dem Gehäuseunterteil 14, insbesondere einstückig verbunden. Zum Kombinieren der HLAK 10 mit einer Montageeinheit, also z. B. einer Hutschiene 38 (FIG 8), weist das Gehäusebasisteil 14 ein Rastprofil 36 und auf einer dem Rastprofil 36 gegenüberliegenden Seite einen elastisch beweglichen Rastfuß 40 auf. Bei der dargestellten Ausführungsform sind Rastprofil 36 und Rastfuß 40 einstückig mit dem Gehäuseunterteil 14 verbunden.

FIG 7 zeigt eine Ansicht der HLAK 10 in Form einer Draufsicht auf deren Oberseite. Man erkennt dabei besonders die Anordnung der Führungsvorrichtungen 30 im Gehäuseoberteil 16 in zwei parallelen Reihen, wobei in unterschiedlichen Reihen benachbarte Führungsvorrichtungen 30 jeweils versetzt zueinander angeordnet sind. Bei der Darstellung in FIG 7 befinden sich in den in zwei Reihen angeordneten Führungsvorrichtungen 30 jeweils keine Klemmschrauben 42 (FIG 2b), so dass der Blick bis zum am unteren Ende der Führungsvorrichtungen 30 befindlichen Klemmköper 18 und den dort gebildeten Gewindebohrungen 54 geht. Für jede Reihe von Führungsvorrichtungen 30 ist auf der der nächstliegenden Seitenfläche 24, 26 des Gehäuses 12 zugewandte Seite jeweils die Auskragung 44 zum verliersicheren Halten einer in die Führungsvorrichtung 30 eingeführten Klemmschraube 42 erkennbar.

FIG 8 zeigt eine Seitenansicht der HLAK 10 mit einer Draufsicht auf die im Vergleich zu der Darstellung in FIG 6 anderen Seitenfläche 26 sowie die HLAK 10 beim Kombinieren mit einer Hutschiene 38 als Montageeinheit. Erkennbar ist, dass die HLAK 10 mit ihrem Rastprofil 36 zunächst einseitig an der Hutschiene 38 eingehängt wird und dass die Kombination mit der Hutschiene 38 sodann durch Verschwenken erfolgt, bis der Rastfuß 40 die Hutschiene 38 auf der dem Rastprofil 36 gegenüberliegenden Seite hintergreift.

FIG 9 zeigt zwei Hauptleiteranschlussklemmen 10 in einer Draufsicht auf deren Frontseite 22, wie bereits in FIG 5 dargestellt. FIG 9 zeigt dabei die beiden Hauptleiteranschlussklemmen vor deren Kombination, also bevor die jeweils umfassten Rastnasen 32 in die entsprechenden Rastnasenaufnahmen 34 der angrenzenden HLAK 10 eingreifen. Die Rastnasenaufnahmen 34 sind bei der für die Darstellung in FIG 9 gewählten Perspektive nicht erkennbar. Die Rastnasenaufnahmen sind aber z. B. in FIG 1b, FIG 2a und FIG 2b gezeigt. Auf die Wiederholung von Bezugsziffern für bereits beschriebene Einzelheiten wurde in der Darstellung in FIG 9 zur Verbesserung der Übersichtlichkeit verzichtet.

FIG 10 zeigt zwei kombinierte Hauptleiteranschlussklemmen 10 sowie die Kombination zweier Hauptleiteranschlussklemmen 10 beim Aufrasten auf eine Hutschiene 38. Mit der Kombination zweier Hauptleiteranschlussklemmen 10 sind weitere Hauptleiteranschlussklemmen 10 kombinierbar und zwar entweder durch Kontaktieren der freien Rastnasen 32 oder durch Kontaktieren der freien Rastnasenaufnahmen 34. Das Kombinieren weiterer Hauptleiteranschlussklemmen 10 mit einer bereits bestehenden Kombination von Hauptleiteranschlussklemmen 10, also einem Verband von Hauptleiteranschlussklemmen 10, kann bevor oder nachdem dieser Verband an einer Montageeinheit angebracht ist, erfolgen. Das Anbringen eines Verbands von kombinierten Hauptleiteranschlussklemmen 10 erfolgt grundsätzlich wie bereits im Zusammenhang mit FIG 8 für eine einzelne HLAK 10 erläutert. Beim Kombinieren weiterer Hauptleiteranschlussklemmen 10 mit einem bereits montierten Verband erfolgt für eine weitere HLAK 10 zunächst deren Anbringung an der Montageeinheit, also z. B. das Aufrasten auf eine Hutschiene 38. Danach wird die so montierte HLAK 10 in Richtung auf den Verband verschoben und durch Eingriff von Rastnasen 32 und Rastnasenaufnahmen 34 mit dem Verband kombiniert.

FIG 11a zeigt eine besondere Ausführungsform einer HLAK 10, nämlich eine dreipolige Variante der in den vorangehenden Figuren dargestellten HLAK 10. Auch für diese dreipolige HLAK 10 wird das bereits verwendete Bezugszeichen benutzt. FIG 11b zeigt die dreipolige Ausführungsform der HLAK 10 gemäß FIG 11a in einer perspektivischen Ansicht. Die dreipolige Variante weist ein Gehäuse 12 mit einem einstückigen Gehäusebasisteil 14 und drei Gehäuseoberteilen 16 auf. Jedes Gehäuseoberteil 16 zeichnet sich durch die gleichen Merkmale aus, die weiter oben bereits beschrieben wurden, also insbesondere eine Mehrzahl von Führungsvorrichtungen 30 mit den darin gebildeten Mitteln zum verliersicheren Halten von Klemmschrauben 42. Das einstückige Gehäusebasisteil 14 bildet drei Hohlräume, in die jeweils ein Klemmkörper 18 der oben beschrieben Art wie ebenfalls oben bereits beschrieben einführbar ist und die mit jeweils einem Gehäuseoberteil 16 verschließbar sind. In der Frontseite 22 der HLAK 10 sind drei Paare von Leitungseinführöffnungen 28 gebildet und an diese schließen sich, genau wie für die einpolige Variante der HLAK 10 beschrieben, die Bohrungen 52 im jeweiligen Klemmkörper 18 an. In zumindest einer der Seitenflächen 24, 26 sind auch bei der dreipoligen HLAK 10 Rastelemente, nämlich Rastnasenaufnahmen 34, gebildet, so dass die HLAK 10 mit einer einpoligen HLAK 10 (FIG 1a, 1b), so wie bereits anhand von FIG 9 für zwei Hauptleiteranschlussklemmen beschrieben, kombinierbar ist. Auf diese Weise ergibt sich eine kombinierte, vierpolige HLAK 10. Selbstverständlich kann auch eine solche kombinierte HLAK 10 durch Hinzufügen weiterer Hauptleiteranschlussklemmen 10, insbesondere einpoliger Hauptleiteranschlussklemmen 10, noch erweitert werden.

FIG 12a und 12b zeigen die HLAK 10 in dreipoliger Ausführung von der Unterseite und zwar in perspektivischer Ansicht (FIG 12a) bzw. in einer Draufsicht auf die Unterseite (FIG 12b). Auf eine Wiederholung von Bezugsziffern, die bereits anhand von vorangehenden Figuren erläutert wurden, ist weitgehend verzichtet worden. Die Darstellung in FIG 12a, 12b zeigt eine Besonderheit bei der Gestaltung der Unterseite des Gehäuses 12 der HLAK 10, die ein Kombinieren der HLAK 10 mit einer Montageeinheit nach Art einer Hutschiene 38 sowohl in einer Orientierung mit der größten Länge der HLAK 10 quer zur Längsachse der Montageeinheit wie auch in einer dazu um 90° gedrehten Anordnung erlaubt. Im Gegensatz zu der einpoligen Ausführung (FIG 8) weist die HLAK 10 nicht nur ein Rastprofil 36 an einer der Frontseiten 20, 22 sondern auch ein Rastprofil 36 an einer der Seitenflächen 24, 26 auf. Der Rastfuß 40 hat im Gegensatz zu dem Rastfuß 40 bei der einpoligen Ausführung an zumindest zwei Seiten, nämlich den den beiden Rastprofilen 36 zugewandten Seiten, ein Rastfußprofil. Diese Ausführungsform einer Unterseite der HLAK 10 erlaubt ein Kombinieren mit der Montageeinheit, also z. B. einer Hutschiene 38, sowohl in einer Orientierung mit der größten Länge der HLAK 10 entlang der Längsachse der Hutschiene 38 (wie in FIG 12c dargestellt) wie auch in einer dazu um 90° gedrehten Orientierung (siehe FIG 12d). Dafür ist der Rastfuß 40 so mit der Unterseite des Gehäuses 12 der HLAK 10 verbunden, insbesondere einstückig verbunden, dass er in Richtung einer Ebene parallel zu den Seitenflächen 24, 26 und in Richtung einer Ebene senkrecht zu den Seitenflächen 24, 26 federnd beweglich ist.

Besonders anhand der Darstellung in FIG 12d ist erkennbar, dass das einer der Frontseiten 20, 22 zugeordnete Rastprofil 36 aus einer Mehrzahl von Vorsprüngen - hier drei Vorsprüngen - am Gehäuse 12, insbesondere einstückig mit dem Gehäuse 12 verbundenen Vorsprüngen, gebildet ist. Ein zwischen jeweils zwei Vorsprüngen freibleibender Zwischenraum erlaubt einen Durchtritt von insbesondere seitlichen Profilabschnitten der Montageeinrichtung, also z. B. der Hutschiene 38. Bei einer Anbringung der HLAK 10 an einer Montageeinheit, bei der das einer der Seitenflächen 24, 26 zugeordnete Rastprofil 36 wirksam wird, fungieren die beiden äußeren Vorsprünge des anderen Rastprofils zumindest als Stütze oder Anlagefläche an der Montageeinheit. Eine solche Stützfunktion ist besonders sinnvoll, weil der an einer Ecke der Unterseite der HLAK 10 befindliche Rastfuß 40 alleine diese Stützfunktion nur in begrenztem Umfang wahrnehmen kann. Zudem wirkt der an einer Ecke befindliche Rastfuß 40 zusammen mit dem an der gegenüberliegenden Ecke befindlichen Vorsprung wie eine vollflächige Anlage auch an der dem wirksamen Rastprofil 36 gegenüber liegenden Seite der Montageeinheit. Die Größe der Anlagefläche für eine solche Stützfunktion wird noch vergrößert, wenn die Unterseite der HLAK 10 - wie dargestellt - zumindest einen Steg 68 aufweist. Bei einer Anbringung der HLAK 10 an einer Montageeinheit, bei der das einer der Frontseiten 20, 22 zugeordnete Rastprofil 36 wirksam wird, erlaubt ein neben dem anderen Rastprofil 36 beidseitig freibleibender Raum den Durchtritt von insbesondere seitlichen Profilabschnitten der Montageeinrichtung. Auch bei einer Anbringung in einer solchen Orientierung wirkt der Rastfuß 40 als Halterung und Anlage an der Montageeinrichtung nur in einer Ecke der HLAK 10, so dass die wirksame Anlagefläche durch von der Gehäuseunterseite ausgehende Vorsprünge 70 erhöht wird.

Die Darstellung in FIG 13a, 13b zeigt, ähnlich wie bereits die Darstellung in FIG 11a, 11b, eine weitere besondere Ausführungsform einer HLAK 10, nämlich eine fünfpolige Variante der in den zunächst beschriebenen Figuren dargestellten HLAK 10. Auch für diese fünfpolige HLAK 10 wird das bereits verwendete Bezugszeichen benutzt. FIG 13b zeigt die fünfpolige Ausführungsform der HLAK 10 gemäß FIG 13a in einer perspektivischen Ansicht. Die fünfpolige Variante weist ein Gehäuse 12 mit einem einstückigen Gehäusebasisteil 14 und fünf Gehäuseoberteilen 16 auf. Jedes Gehäuseoberteil 16 zeichnet sich durch die weiter oben bereits beschriebenen Merkmale aus. Das einstückige Gehäusebasisteil 14 bildet fünf Hohlräume, in die jeweils ein Klemmkörper 18 der oben beschrieben Art wie ebenfalls oben bereits beschrieben einführbar ist und die mit jeweils einem Gehäuseoberteil 16 verschließbar sind. In der Frontseite 22 der HLAK 10 sind fünf Paare von Leitungseinführöffnungen 28 gebildet und an diese schließen sich, genau wie für die einpolige Variante der HLAK 10 beschrieben, die Bohrungen 52 im jeweiligen Klemmkörper 18 an. Grundsätzlich kann für weitere Details der fünfpoligen HLAK 10 auf die entsprechende, vorangehende Beschreibung der einpoligen oder dreipoligen Variante verwiesen werden. Die in FIG 13c und FIG 13d dargestellte Unterseite der fünfpoligen HLAK 10 entspricht abgesehen von einer angepassten Dimensionierung der jeweiligen Elemente der anhand von FIG 12a und FIG 12b beschriebenen Unterseite der dreipoligen HLAK 10. Auch hier weist die HLAK 10 nicht nur ein Rastprofil 36 an einer der Frontseiten 20, 22 sondern auch ein Rastprofil 36 an einer der Seitenflächen 24, 26 auf. Der Rastfuß 40 hat im Gegensatz zu dem Rastfuß 40 bei der einpoligen Ausführung an zumindest zwei Seiten, nämlich den den beiden Rastprofilen 36 zugewandten Seiten, ein Rastfußprofil. Auch die Ausführungsform der Unterseite der fünfpoligen HLAK 10 erlaubt ein Kombinieren mit der jeweiligen Montageeinheit in zwei unterschiedlichen Orientierungen, wie oben für die dreipolige Variante beschrieben (nicht separat dargestellt).

FIG 14 zeigt schließlich eine Ansicht der dreipoligen HLAK 10 gemäß FIG 11a, 11b in Form einer Draufsicht auf eine von deren Seitenflächen 24. Hinsichtlich der dargestellten Einzelheiten kann auf die vorangehende Beschreibung, insbesondere die Beschreibung zu FIG 6, FIG 8, verwiesen werden. Im übrigen unterscheidet sich eine Seitenansicht der fünfpoligen HLAK 10 nicht wesentlich von der in FIG 14 dargestellten Seitenansicht einer dreipoligen HLAK 10, so dass auf eine separate Darstellung einer solchen Seitenansicht verzicht werden kann.

Zur leichteren optischen Unterscheidung unterschiedlicher Ausführungsformen der Hauptleiteranschlussklemmen kommt eine entsprechende Farbgebung des Gehäuses in Betracht. Z.B. kann das Gehäusebasisteil bei allen Ausführungsformen in einer gleichen Farbe ausgeführt sein und unterschiedliche Farben der Gehäuseoberteile auf jeweils einen Querschnitt der im Klemmkörper gebildeten Bohrungen hinweisen. Alternativ kommt auch in Betracht Gehäusebasis- und -oberteil bei einer Bauform jeweils in gleicher Farbe vorzusehen. Exemplarisch kommen für das Gehäuse oder einzelne Gehäusebasisteile folgende Farben in Betracht: HLAK 25 mm2 einpolig, dreipolig, fünfpolig: grau, insbesondere lichtgrau, z. B. RAL 7035 / HLAK 35 mm2 einpolig, dreipolig und fünfpolig in Verkehrsgrau, z. B. RAL 7042 / HLAK 70 mm2 einpolig, dreipolig und fünfpolig in Basaltgrau, z. B. RAL 7012.

Für alle dargestellten Ausführungsformen gilt, dass auf den Frontseiten 20, 22 jeweils seitlich von den Leitungseinführöffnungen 28 angebrachte und in einer zu den Seitenflächen parallelen Ebene verlaufende Stege oder z. B. auch umlaufende oder zumindest abschnittsweise umlaufende Kragen um die Leitungseinführöffnungen 28 einen elektrisch wirksamen Abstand, sogenannte Luft- oder Kriechstrecken, zwischen potentialführenden Teilen vergrößern. Des Weiteren tragen solche Stege, Kragen und dergleichen auch zum Berührungsschutz bei.

Die Darstellungen in den Figuren 15 und 16 greift nochmals den Klemmkörper 18 (vgl. auch die Darstellungen in FIG 3a, 3b, 3c) auf. Zusätzlich dargestellt ist in FIG 15a durch gestrichelte Linien ein Verlauf der Bohrungen 52 im Klemmkörper 18. Man erkennt bei der in den Darstellungen in FIG 15 gezeigten Ausführungsform des Klemmkörpers 18 den durchgehenden, nur durch eine in etwa in der Mitte des Klemmkörpers 18 gebildete Einschnürung (vgl. FIG 3, FIG 4a) unterbrochenen Verlauf der eingangs- aus ausgangsseitigen Bohrungen 52. FIG 15b zeigt eine Draufsicht auf eine der Frontseiten des Klemmkörpers 18 wie FIG 3b, 3d, zusätzlich jedoch mit gestrichelten Linien die Position der Gewindebohrungen 54 für die Klemmschrauben 42 in Bezug auf die Bohrungen 52. FIG 15c zeigt eine Draufsicht auf den Klemmkörper 18 wie die Darstellung in FIG 3c, zusätzlich aber noch eine Schnittlinie B-B und einen Längsschnitt durch den Klemmkörper 18 entlang dieser Schnittlinie B-B. Auch hier ist der durchgängige Verlauf der Bohrungen 52 gut erkennbar. FIG 15d zeigt schließlich zunächst die gleiche Draufsicht auf den Klemmkörper wie die Darstellung in FIG 15c, zusätzlich jedoch eine Schnittlinie A-A und einen Querschnitt durch den Klemmkörper 18 entlang dieser Schnittlinie A-A. Man erkennt hier - wie bereits in der Darstellung in FIG 15b - die Position der Gewindebohrung 54 in Bezug auf die Bohrungen 52 und speziell, dass die Gewindebohrungen 54 von den äußeren Seitenflächen des Klemmkörpers 18 weiter zurückgesetzt sind als von der sich aufgrund des Stufenprofils ergebenden inneren Randfläche. Wenn allerdings in Betracht gezogen wird, dass die Schnittlinie A-A nicht geradlinig durch den Klemmkörper 18 verläuft sondern so gewählt ist, dass sie jeweils mittig zwei (versetzt angeordnete) Gewindebohrungen 54 erfasst, wird klar, dass eine vermeintlich geringere Wandstärke zwischen den beiden einander zugewandten Innenflächen zweier Gewindebohrungen 54 aufgrund des Versatzes gerade nicht gegeben ist. Die äußeren und inneren Wandstärken sind tatsächlich gleich oder zumindest im Wesentlichen gleich. Lediglich bei den Gewindebohrungen 54 im oberen Stufenabschnitt ergibt sich stückweise eine geringere innere Wandstärke.

Die Darstellung in den Figuren 16a bis 16e zeigt nicht erfindungsgemäßen Klemmkörper 18 mit Bohrungen 52 mit unterschiedlichen Durchmessern. FIG 16a zeigt dabei zunächst eine isometrische Ansicht eines solchen nicht erfindungsgemäßen Klemmkörpers 18. Die Darstellung in FIG 16b korrespondiert mit der Darstellung in FIG 15a und zeigt, dass bei einem Klemmkörper 18 mit Bohrungen 52 mit unterschiedlichen Durchmessern diese keinen durchgängigen Verlauf mehr haben. Tatsächlich nehmen die Bohrungen 52 mit größerem Durchmesser etwas mehr als die Hälfte des Klemmkörpers 18 ein, so dass die Bohrungen 52 mit geringerem Durchmesser im Vergleich dazu nach außen versetzt sind. Ein durchgängiger Verlauf ergibt sich angesichts dieses Versatzes aber für einen den Seitenflächen des Klemmkörpers zuwandten Innenflächenabschnitt der Bohrungen 52. Bohrungen 52 mit jeweils gleichem Querschnitt liegen sich also diagonal gegenüber. Die Bohrungen 52 mit größerem Querschnitt nehmen auch hinsichtlich ihrer Tiefe etwas mehr als die Hälfte des nicht erfindungsgemäßen Klemmkörpers 18 ein, so dass die Bohrungen 52 mit geringerem Querschnitt eine entsprechend verringerte Tiefe aufweisen. FIG 16c und FIG 16d zeigen dazu die Position der Gewindebohrungen 54 in Bezug auf die Bohrungen 52 und hinsichtlich der zwischen benachbarten Gewindebohrungen 54 aufgrund des Versatzes der Gewindebohrungen 54 verbleibende Wandstärken kann auf die oben gemachten Ausführungen zu FIG 15c und FIG 15d verwiesen werden. Erkennbar ist, dass den Bohrungen 52 mit größerem Querschnitt auch größere Gewindebohrungen 54 zugeordnet sind und dass die von den hier dargestellten vier größeren Gewindebohrungen 54 eingenommene Fläche größer als die Hälfte der Oberfläche des Klemmkörpers 18 ist. Die diagonal versetzte Anordnung jeweils zweier Bohrungen 52 im nicht erfindungsgemäßen Klemmkörper 18 erlaubt bei möglichst geringer Baubreite des Klemmkörpers 18 eine Tiefe der Bohrungen 52 mit großem Querschnitt von mehr als der Hälfte der Länge des Klemmkörpers und eine Verwendung von zu dem großen Querschnitt der Bohrungen 52 und einem dort fixierbaren Leiter passenden Gewindebohrungen 54 zur Aufnahme entsprechender Klemmschrauben ohne dafür eine Länge des Klemmkörpers 18 erhöhen zu müssen.

FIG 16e zeigt schließlich den nicht erfindungsgemäßen Klemmkörper 18 in der Ausführungsform gemäß FIG 16a und die Position der Bohrungen 52 auf einer der Frontseiten des Klemmkörpers 18 (mit durchgehenden Linien eingezeichnet) im Vergleich zu der Position der Bohrungen in der gegenüberliegenden Frontseite (mit gestrichelten Linien eingezeichnet). Um die Übersicht über die Darstellung in FIG 16e nicht unnötig zu erschweren, sind die die Bohrungsflächenabschnitt 64, 66 bildenden Linien (vgl. FIG 3d) nicht eingezeichnet. Es ist jedoch unmittelbar erkennbar, dass auch bei der in FIG 16e dargestellten Ausführungsform die zuvor anhand von FIG 3d beschriebene Überlappung besteht, hier allerdings indem ein Bohrungsflächenabschnitt 64, 66 der Bohrung 52 mit größerem Querschnitt auf einer ersten Frontseite des nicht erfindungsgemäßen

Klemmkörpers 18 einen Bohrungsflächenabschnitt 64, 66 der korrespondierenden Bohrung 52 mit gleichem Querschnitt auf der gegenüberliegenden Frontseite überlappt. Auch dies soll als von der für den Anspruch gewählten Formulierung, nämlich dass jede Bohrung 52 im Klemmkörper 18 auf dessen Frontseiten 56, 58 in einem Bohrungsflächenabschnitt 64, 66 gebildet ist und dass sich die Bohrungsflächenabschnitte 64, 66 beider Bohrungen 52 stückweise überlappen, umfasst gelten, hier allerdings indem sich die Bohrungsflächenabschnitte 64, 66 eines Bohrungspaars 52 auf unterschiedlichen Frontseiten 56, 58 überlappen.

Bei einer alternativen Ausführungsform der HLAK 10 ist vorgesehen, dass in den beiden langen Seitenflächen 24, 26 des Gehäuses 12 jeweils ein Anreihprofil gebildet ist, das beim Kombinieren zweier HLAKSs mit einer Schwenkbewegung der anzureihenden HLAK 10 wirksam wird. Die Kombination zweier angereihter HLAKs kann durch eine umgekehrte Schwenkbewegung wieder aufgehoben werden, und zwar auch, wenn eine HLAK 10 aus einem Verband mehrerer HLAKs 10 herausgelöst werden soll, also wenn die herauszulösende HLAK 10 auf beiden Seiten mit anderen HLAKSs 10 kombiniert ist. Indem bei einem in den beiden langen Seitenflächen 24, 26 des Gehäuses 12 jeweils gebildeten Anreihprofil beide Anreihprofile identisch sind und zwei einander zugewandte Anreihprofile zweier beim Kombinieren benachbarter HLAKs 10 - erste und zweite HLAK 10', 10" - deren Kombination bei einer im Vergleich zur ersten HLAK 10' um 180° gedrehten Ausrichtung der zweiten HLAK 10" erlaubt, ist eine besonders sichere und dauerhafte Kombination zweier oder mehrerer HLAKs 10 möglich. Diese besondere Ausführungsform des Anreihprofils umfasst gemäß der Darstellung in FIG 17 einen Anreihprofilsteg (Steg) 72 und eine Anreihprofilstegaufnahme 74 (Stegaufnahme). Nachdem jede HLAK 10 auf jeder ihrer beiden langen Seiten 24, 26 das Anreihprofil aufweist, umfasst die HLAK 10 insgesamt zwei Stege 72 und zwei Stegaufnahmen 74. Gleiches gilt für alle konstruktiven Vorrichtungen im Zusammenhang mit dem Anreihprofil, wie weiter unten beschrieben. Auf das doppelte Vorhandensein des jeweiligen Elements wird dabei nicht jedes Mal ausdrücklich hingewiesen. Die Stege 72 schließen in der nicht erfindungsgemäßen Ausführungsform mit einer Oberfläche oder einem Niveau einer Oberfläche der langen Seiten 24, 26 des Gehäuses 12 ab. Dies erlaubt ein Anreihen mehrerer HLAKs 10 mit minimalem Abstand untereinander. Die Stegaufnahmen 74 ragen stückweise über die Oberfläche oder das Oberflächenniveau der langen Seite 24, 26 des Gehäuses 12 hinaus. Weiter gehören zum Anreihprofil ein erster Zapfen 76 und eine erste Zapfenaufnahme 78. Der erste Zapfen 76 ragt über eine Oberfläche oder ein sonstiges Niveau der langen Seite 24, 26 des Gehäuses 12 hinaus und die erste Zapfenaufnahme 78 ist gegenüber diesem Niveau zurückversetzt. Weiter gehören zum Anreihprofil ein zweiter Zapfen 80 und eine zweite Zapfenaufnahme 82. Der zweite Zapfen 80 hat eine Form eines Hohlzylindersegments und ragt über die Oberfläche oder ein Niveau der Oberfläche der langen Seite 24, 26 hinaus. Die zweite Zapfenaufnahme 82 ist als hohlzylindersegmentförmige Ausnehmung gestaltet und gegenüber dem Oberflächenniveau der langen Seite 24, 26 des Gehäuses 12 zurückversetzt. Erster Zapfen 76 und zweiter Zapfen 80 sowie erste Zapfenaufnahme 78 und zweite Zapfenaufnahme 82 liegen sich auf der Oberfläche der langen Seite 24, 26 des Gehäuses 12 diagonal gegenüber. Die beiden Zapfen 76, 80, die beiden Zapfenaufnahmen 78, 82 und jeweils ein Steg 72 und eine Stegaufnahme 74 bilden zusammen das Anreihprofil. Als Anreihprofil kommen jedoch grundsätzlich auch nur ein Steg 72 und eine Stegaufnahme 74 oder nur ein erster Zapfen 76 und eine erste Zapfenaufnahme 78 oder nur ein zweiter Zapfen 80 und eine zweite Zapfenaufnahme 82 oder Kombinationen davon in Betracht.

Indem die erste Zapfenaufnahme 78 zur schwenkbeweglichen Kontaktierung eine Führungsfläche umfasst, die mit ihrer Ausrichtung zumindest stückweise einem Kreisbogen folgt, den der Zapfen 76 bei der Schwenkbewegung beschreibt, lässt sich die Kombination zweier HLAKs 10 nur noch durch eine Umkehrung der definierten Schwenkbewegung lösen. Der erste Zapfen 76 ist dabei so geformt, dass er bei der Schwenkbewegung mit seiner Oberseite mit dieser Führungsfläche in Kontakt kommt, so dass nach einem Kontakt zwischen einer Oberseite des ersten Zapfens 76 und der Führungsfläche der ersten Zapfenaufnahme 78 eine Zwangsführung entsteht. Ein unbeabsichtigtes Lösen einer HLAK 10 von der Montageeinheit, z. B. der Hutschiene, oder ein unbeabsichtigtes Entfernen einer HLAK 10 aus einer Kombination mehrerer HLAKs 10 ist damit wirksam verhindert. Des Weiteren wird durch die zum Entfernen einer HLAK 10 erforderliche definierte Bewegungsrichtung wirksam verhindert, das ein Entfernen einer HLAK 10 oder das Auflösen eines Verbands mehrerer HLAKs 10 durch Laien erfolgt.

Der zweite Zapfen 80 und die zweite Zapfenaufnahme 82 sind mit ihrer hohlzylindersegmentartigen Form aufeinander abgestimmt und erlauben eine Einführung des zweiten Zapfens 80 in die zweite Zapfenaufnahme 82, wobei eine im Vergleich zu einer Bogenlänge über den zweiten Zapfen 80 längere Bogenlänge entlang der zweiten Zapfenaufnahme 82 eine Anfangskonfiguration wie in Fig. 18a und Fig. 18b dargestellt erlaubt und die Anfangsposition der Schwenkbewegung beim Kombinieren zweier AnHLAKs 10', 10" darstellt.

Durch das Verdrehen jeweils um 180° von zwei kombinierten oder zu kombinierenden HLAKs 10 wird jeweils eine Stegaufnahme 74 einer HLAK 10 mit einem Steg 72 einer anderen HLAK 10 kombinierbar. Beim Kombinieren zweier HLAKs 10 greift ein Steg 72 in eine Stegaufnahme 74, so dass nach dem Abschluss des Kombinationsvorgangs, also am Ende der dafür vorgesehenen Schwenkbewegung, eine sichere Kombination der beiden HLAKs 10 aufgrund des Zusammenwirkens jeweils zweier Paare von Steg 72 und Stegaufnahme 74 gegeben ist. Eine Separation entlang einer Längserstreckung z. B. einer Hutschiene 38 ist dann nicht mehr möglich. Eine grundsätzlich gleichartige Fixierung und zudem noch eine Fixierung in einer Richtung entlang einer Normalen zu einer durch die Hutschiene 28 definierten Ebene ist durch eine Kombination von erstem Zapfen 76 und erster Zapfenaufnahme 78 gegeben, speziell dann, wenn der erste Zapfen 76 konisch oder mit einem Stufenprofil ausgeführt ist, so dass dessen Fläche in Richtung auf sein freies Ende zunimmt, und die erste Zapfenaufnahme 78 korrespondierend ausgeführt ist, also zumindest eine hinterschnittige Führungsfläche aufweist. Ein konisch/gestuft geformter erster Zapfen 76 und eine hinterschnittig ausgeführte Führungsfläche der ersten Zapfenaufnahme 78 bewirken ebenfalls oder alternativ eine Fixierung zweier HLAKs 10', 10" zueinander in einer Richtung entlang der Längsachse der Hutschiene 38. Auch für den zweiten Zapfen 80 und die korrespondierende zweite Zapfenaufnahme 82 kommt jeweils eine solche konische/gestufte Geometrie in Betracht.

Beim Kombinieren zweier HLAKs 10', 10" ist es grundsätzlich unerheblich, ob diese dafür an einer Montageeinheit nach Art einer Hutschiene 38 angebracht sind oder nicht. Die Figuren 18a und 18b zeigen (ohne Hutschiene bzw. mit Hutschiene 38), dass mit zwei miteinander kombinierten HLAKs 10 weitere HLAKs 10 kombinierbar sind, indem eine jeweils neu hinzukommende HLAK 10 im Vergleich zu derjenigen HLAK 10, an welche die Anreihung erfolgen soll, um 180° gedreht wird, dann beim Kombinieren dieser HLAK 10 mit dem bestehenden Verband bereits kombinierter HLAKs 10 die bereits beschriebene Schwenkbewegung ausgeführt wird und die beim Kombinieren benachbart zueinander positionierten Seitenflächen und das dort jeweils gebildete Anreihprofil zur Fixierung der neu hinzukommenden HLAK 10 an dem Verband, genauer an der bisher äußeren HLAK 10 des Verbands, wirksam werden bzw. wird. Fig. 19a und Fig. 19b zeigen - einmal ohne Hutschiene und einmal mit Hutschiene 38 -, dass aus einem Verband kombinierter HLAKs 10 nicht nur die jeweils äußere HLAK 10 entnehmbar ist, sondern jede HLAK 10 und zwar indem dazu eine Schwenkbewegung mit einer Richtung umgekehrt zu derjenigen Schwenkbewegung durchgeführt wird, die bei einem Kombinieren zweier HLAKs 10 ausgeführt wurde. Die Möglichkeit, jede beliebige HLAK 10 in einem Verband kombinierter Anschlussvorrichtungen 10 entfernen zu können, ohne dabei den Verband der Anschlussvorrichtungen 10 ansonsten auflösen zu müssen, bedeutet eine erhebliche Vereinfachung für den die HLAK 10 verwendenden Installateur oder Monteur. Wenn ein so aufgetrennter Verband später wieder kombiniert werden soll, kann an der Stelle, an der eine HLAK 10 entnommen wurde, durch die bereits beschriebene Schwenkbewegung der Verband wieder hergestellt werden.

Jetzt ist deutlich geworden, dass jede Wirkelementkombination des Anreihprofils, also Steg 72 und Stegaufnahme 74, erster Zapfen 76 und erste Zapfenaufnahme 78 und zweiter Zapfen 80 und zweite Zapfenaufnahme 82, zur Fixierung zweier aneinander angereihter HLAKs 10', 10" wirksam ist und dass eine solche Fixierung aber grundsätzlich auch mit nur einer Wirkelementkombination oder zwei Wirkelementkombinationen oder allen drei Wirkelementkombinationen erreichbar ist. Jede einzelne Wirkelementkombination ist damit für sich genommen optional und abgesehen von der dargestellten Ausführungsform stellt eine HLAK 10 mit einem Anreihprofil mit nur einer Wirkelementkombination oder zwei Wirkelementkombinationen eine ebenso bevorzugte Ausführungsform dar, wie die dargestellte Ausführungsform mit drei Wirkelementkombinationen.

Zusammenfassend wird mit der hier vorgelegten Beschreibung eine elektrische Anschlussvorrichtung 10 mit zumindest einem in einem Gehäuse 12 angeordneten Klemmkörper 18 mit je zwei Frontseiten 20, 22; 56, 48 und je zwei Seitenflächen 24, 26; 60, 62 und zumindest einer von einer Außenseite des Gehäuses 12 zugänglichen Klemmschraube 42 und mit zumindest einem Paar höhenversetzt angeordneter Leitungseinführöffnungen 28 in den Frontseiten 20, 22 sowie zwei an die Leitungseinführöffnungen 28 anschließenden, höhenversetzt angeordneten Bohrungen 52 in dem oder jedem Klemmkörper 18 angegeben, wobei jede Bohrung 52 im Klemmkörper 18 auf dessen Frontseiten 56, 58 in einem Bohrungsflächenabschnitt 64, 66 gebildet ist und dass sich die Bohrungsflächenabschnitte 64, 66 beider Bohrungen 52 stückweise überlappen.

**Bezugszeichenliste**

| | | | |
|---|---|---|---|
| 10 | Hauptleiteranschlussklemme | 42 | Klemmschraube |
| 12 | Gehäuse | 44 | Auskragung |
| 14 | Gehäusebasisteil | 46 | Rastnase |
| 16 | Gehäuseoberteil | 48 | Rastnasenaufnahme |
| 18 | Klemmkörper | 50 | Abstellung |
| 20 | Frontseite | 52 | Bohrung |
| 22 | Frontseite | 54 | Gewindebohrung |
| 24 | Seitenfläche | 56 | Frontseite |
| 26 | Seitenfläche | 58 | Frontseite |
| 28 | Leitungseinführöffnung | 60 | Seitenfläche |
| 30 | Führungsvorrichtung | 62 | Seitenfläche |
| 32 | Rastnase | 64 | Bohrungsflächenabschnitt |
| 34 | Rastnasenaufnahme | 66 | Bohrungsflächenabschnitt |
| 36 | Rastprofil | 68 | Steg |
| 38 | Hutschiene | 70 | Vorsprung |
| 40 | Rastfuß | | |

## Patentansprüche

1. Verteilerklemme, insbesondere HLAK (10), mit zumindest einem in einem Gehäuse (12) angeordneten Klemmkörper (18) mit je zwei Frontseiten (20, 22; 56, 48) und je zwei Seitenflächen (24, 26; 60, 62),
**gekennzeichnet durch**
zumindest ein Paar höhenversetzt angeordneter Leitungseinführöffnungen (28) in den Frontseiten (20, 22) sowie zwei an die Leitungseinführöffnungen (28) anschließenden, höhenversetzt angeordneten Bohrungen (52) in dem oder jedem Klemmkörper (18),
wobei jede Bohrung (52) im Klemmkörper (18) auf dessen Frontseiten (56, 58) in einem Bohrungsflächenabschnitt (64, 66) gebildet ist und sich die Bohrungsflächenabschnitte (64, 66) beider Bohrungen (52) stückweise überlappen.

2. Verteilerklemme nach Anspruch 1, wobei ein horizontaler Abstand der Bohrungen (52) auf der jeweiligen Frontseite (56, 58) des Klemmkörpers (18) kleiner oder gleich einer Summe der Radien beider Bohrungen (52) ist oder der Summe entspricht oder zumindest im Wesentlichen entspricht.

3. Verteilerklemme nach Anspruch 1 oder 2, wobei bei einem vorgegebenen Querschnitt der Bohrungen (52) der Höhenversatz der Bohrungen (52), ein Abstand der Bohrungen (52) untereinander und zumindest zu einer jeweils unmittelbar benachbarten Seitenfläche des Klemmkörpers (18) so bemessen ist, dass sich eine Baubreite von achtzehn Millimetern oder zumindest im Wesentlichen von achtzehn Millimetern oder einem Vielfachen davon ergibt.

4. Verteilerklemme nach einem der Ansprüche 1 bis 3, wobei der Klemmkörper (18) ein Stufenprofil aufweist.

5. Verteilerklemme nach einem der Ansprüche 1 bis 4, wobei der Klemmkörper (18) auf einer Oberseite entlang der Bohrungen (52) zwei Reihen mit jeweils einer Mehrzahl von Gewindebohrungen (54) zur Aufnahme jeweils einer Klemmschraube (42) aufweist und wobei die Gewindebohrungen (54) der beiden Reihen zueinander versetzt angeordnet sind.

6. Verteilerklemme nach einem der Ansprüche 1 bis 5, wobei das Gehäuse (12) ein Gehäusebasisteil (14) und ein mit dem Gehäusebasisteil (14) lösbar verbindbares, insbesondere verrastbares Gehäuseoberteil (16) umfasst,
wobei das Gehäuseoberteil (16) zwei parallele Reihen mit jeweils einer Mehrzahl von Führungsvorrichtungen (30) für Klemmschrauben (42) aufweist und wobei jeweils zwei in unterschiedlichen Reihen benachbart angeordnete Führungsvorrichtungen (30) zueinander versetzt sind und
wobei zwei in unterschiedlichen Reihen benachbarte Führungsvorrichtungen (30) ineinander übergehen.

7. Verteilerklemme nach Anspruch 6, wobei die Führungsvorrichtungen (30) zumindest abschnittsweise seitlich offen sind.

8. Verteilerklemme nach einem der vorangehenden Ansprüche, wobei das Gehäuse (12) an seiner Unterseite Mittel zum Kombinieren mit einer Montageeinheit umfasst, die ein Kombinieren mit der Montageeinheit sowohl in einer Orientierung mit der größten Länge der Anschlussvorrichtung quer zur Längsachse der Montageeinheit wie auch in einer dazu um 90° gedrehten Orientierung erlaubt.

9. Verteilerklemme nach einem der vorangehenden Ansprüche, mit einem in den beiden Seitenflächen (24, 26) des Gehäuses (12) jeweils gebildeten Anreihprofil.

10. Verteilerklemme nach Anspruch 9, wobei das Anreihprofil in einer ersten Seitenfläche (24) zwei über die erste Seitenfläche (24) des Gehäuses (12) hinausragende Rastnasen (32) und in einer zweiten Seitenfläche (26) zwei in dieser gebildete Rastnasenaufnahmen (34) umfasst.

11. Verteilerklemme nach Anspruch 9, mit einem in den beiden langen Seitenflächen des Gehäuses (12) jeweils gebildeten Anreihprofil, das beim Kombinieren zweier Anschlussvorrichtungen mit einer Schwenkbewegung der anzureihenden Anschlussvorrichtungen wirksam wird.

12. Verteilerklemme nach Anspruch 11, wobei beide Anreihprofile identisch sind und wobei zwei einander zugewandte Anreihprofile zweier benachbarter Verteilerklemme - erste und zweite Verteilerklemme - deren Kombination bei einer im Vergleich zur ersten Verteilerklemme um 180° gedrehten Ausrichtung der zweiten Verteilerklemme erlaubt.

13. Verteilerklemme nach Anspruch 11 oder 12, mit zwei Stegen (72) an einer der kurzen Seiten des Gehäuses (12) und zwei Stegaufnahmen (74) an der gegenüberliegenden kurzen Seite, wobei die Stege (72) mit der Oberfläche der langen Seiten des Gehäuses (12) abschließen und wobei die Stegaufnahmen (74) stückweise über die Oberfläche der langen Seiten des Gehäuses (12) hinausragen.

14. Verteilerklemme nach einem der Ansprüche 11, 12 oder 13, wobei das Anreihprofil einen Zapfen (76) und eine Zapfenaufnahme (78) umfasst, wobei der Zapfen (76) über ein sonstiges Niveau der langen Seite des Gehäuses (12) hinausragt und die Zapfenaufnahme (78) gegenüber diesem Niveau zurückversetzt ist, wobei eine Zapfenaufnahme (78) mit einem Zapfen (76) einer anzureihenden Verteilerklemme durch eine Schwenkbewegung der anzureihenden Verteilerklemme kontaktierbar ist und wobei die Zapfenaufnahme (78) zur schwenkbeweglichen Kontaktierbarkeit eine Führungsfläche umfasst, die mit ihrer Ausrichtung zumindest stückweise einem Kreisbogen folgt, den der Zapfen (76) der anzureihenden Verteilerklemme bei der Schwenkbewegung beschreibt.

15. Verteilerklemme nach einem der Ansprüche 11, 12, 13 oder 14, wobei das Anreihprofil einen zweiten Zapfen (80) und eine zweite Zapfenaufnahme (82) umfasst, wobei der zweite Zapfen (80) eine Form eines Hohlzylindersegments hat und die zweite Zapfenaufnahme (82) als hohlzylindersegmentförmige Ausnehmung gestaltet ist und wobei eine Bogenlänge über den zweiten Zapfen (80) kürzer als eine Bogenlänge entlang der zweiten Zapfenaufnahme (82) ist.

## Claims

1. A distribution terminal, in particular a main conductor connecting terminal (10), having at least one clamping member (18) that is situated in a housing (12) and that has two front faces (20, 22; 56, 48) and two side faces (24, 26; 60, 62),
**characterized by**
at least one pair of vertically offset line insertion openings (28) in the front faces (20, 22), and two vertically offset boreholes (52) in the or each clamping member (18), which adjoin the line insertion openings (28),
wherein each borehole (52) in the clamping member (18) is formed on the front faces (56, 58) of the clamping member (18) in a borehole surface section (64, 66), and the borehole surface sections (64, 66) of both boreholes (52) overlap in places.

2. The distribution terminal according to Claim 1,
wherein a horizontal spacing of the boreholes (52) on the respective front face (56, 58) of the clamping member (18) is less than or equal to a sum of the radii of both boreholes (52), or corresponds or at least essentially corresponds to the sum.

3. The distribution terminal according to Claim 1 or 2,
wherein for a specified cross section of the boreholes (52), the vertical offset of the boreholes (52), a spacing of the boreholes (52) from one another and at least from a side face of the clamping member (18) directly adjoining in each case are dimensioned in such a way that an installation width of 18 millimeters or at least essentially 18 millimeters or a multiple thereof results.

4. The distribution terminal according to one of Claims 1 to 3, wherein the clamping member (18) has a stepped profile.

5. The distribution terminal according to one of Claims 1 to 4,
wherein on a top side along the boreholes (52) the clamping member (18) has two rows, each with a plurality of threaded boreholes (54) for accommodating a clamping screw (42) in each case, and
wherein the threaded boreholes (54) of the two rows are offset relative to one another.

6. The distribution terminal according to one of Claims 1 to 5,
wherein the housing (12) includes a base housing part (14) and a top housing part (16) that is detachably connectable, in particular lockable, to the base housing part (14),
wherein the top housing part (16) has two parallel rows, each with a plurality of guide devices (30) for clamping screws (42), and
wherein in each case two guide devices (30) that adjoin one another in different rows are offset relative to one another, and
wherein two guide devices (30) that adjoin in different rows merge into one another.

7. The distribution terminal according to Claim 6,
wherein the guide devices (30) are open at the side, at least in sections.

8. The distribution terminal according to one of the preceding claims,
wherein the housing (12) on its bottom side has means for combining with a mounting unit, the means allowing a combination with the mounting unit in an orientation with the greatest length of the connection device transverse to the longitudinal axis of the mounting unit, and also in an orientation that is rotated by 90?with respect to same.

9. The distribution terminal according to one of the preceding claims, having a modular profile that is formed in each of the two side faces (24, 26) of the housing (12).

10. The distribution terminal according to Claim 9,
wherein in a first side face (24) the modular profile includes two locking tabs (32) that protrude beyond the first side face (24) of the housing (12),and in a second side face (26) includes two locking tab receptacles (34) that are formed therein.

11. The distribution terminal according to Claim 9, having a modular profile which is formed in each of the two long side faces of the housing (12), and which, during the combining of two connection devices, becomes active via a pivoting movement of the connection devices to be lined up.

12. The distribution terminal according to Claim 11,
wherein both modular profiles are identical, and wherein two mutually facing modular profiles of two adjoining distribution terminals (first and second distribution terminal), enable their combination while the orientation of the second distribution terminal is rotated by 180° with respect to the first distribution terminal.

13. The distribution terminal according to Claim 11 or 12, having two webs (72) on one of the short sides of the housing (12) and two web receptacles (74) on the opposite short side, wherein the webs (72) terminate at the surface of the long sides of the housing (12), and the web receptacles (74) protrude beyond the surface of the long sides of the housing (12) in places.

14. The distribution terminal according to one of Claims 11, 12, or 13, wherein the modular profile includes a pin (76) and a pin receptacle (78), wherein the pin (76) protrudes beyond some other level of the long side of the housing (12), and the pin receptacle (78) is recessed relative to this level, wherein a pin receptacle (78) is contactable with a pin (76) of a distribution terminal to be lined up, via a pivoting movement of the distribution terminal to be lined up, and wherein for pivotable contactability the pin receptacle (78) has a guide surface whose orientation follows a circular arc, at least in places, which the pin (76) of the distribution terminal to be lined up describes for the pivoting movement.

15. The distribution terminal according to one of Claims 11, 12, 13, or 14, wherein the modular profile includes a second pin (80) and a second pin receptacle (82), wherein the second pin (80) has the shape of a hollow cylinder segment, and the second pin receptacle (82) is designed as a hollow cylinder segment-shaped recess, and wherein an arc length across the second pin (80) is shorter than an arc length along the second pin receptacle (82).

## Revendications

1. Borne de distribution, en particulier borne de connexion de conducteur principal (10), comportant au moins un élément de serrage (18) situé dans un boîtier (12) et comportant deux côtés avant (20, 22 ; 56, 48) et deux faces latérales (24, 26 ; 60, 62),
**caractérisée par**
au moins une paire d'ouvertures d'insertion de ligne (28) disposées de façon décalée en hauteur et ménagées dans les côtés avant (20, 22) ainsi que deux trous (52) disposés de façon décalée en hauteur, se raccordant aux ouvertures d'insertion de lignes (28) et ménagés dans l'élément ou chaque élément de serrage (18),
chaque trou (52) étant ménagé dans l'élément de serrage (18) sur les côtés avant (56, 58) de celui-ci dans une portion de surface de trou (64, 66) et les portions de surface de trou (64, 66) des deux trous (52) se chevauchant par endroits.

2. Borne de distribution selon la revendication 1, dans laquelle l'écartement horizontal des trous (52) sur le côté avant respectif (56, 58) de l'élément de serrage (18) est inférieur ou égal à la somme des rayons des deux trous (52) ou correspond, ou correspond au moins sensiblement, à la somme.

3. Borne de distribution selon la revendication 1 ou 2, dans laquelle, pour une section transversale déterminée des trous (52), le décalage en hauteur des trous (52), l'écartement des trous (52) l'un par rapport à l'autre et au moins par rapport à une face latérale immédiatement adjacente de l'élément de serrage (18) sont dimensionnés de telle sorte qu'il en résulte une largeur de montage de 18 millimètres ou au moins sensiblement 18 millimètres ou un multiple de celle-ci.

4. Borne de distribution selon l'une des revendications 1 à 3, dans laquelle l'élément de serrage (18) présente un profil étagé.

5. Borne de distribution selon l'une des revendications 1 à 4, dans laquelle l'élément de serrage (18) comporte sur un côté supérieur, le long des trous (52), deux rangées comportant chacune une pluralité de trous filetés (54) destinés à recevoir chacun une vis de serrage (42) et dans laquelle les trous filetés (54) des deux rangées sont disposé de façon décalée les uns par rapport aux autres.

6. Borne de distribution selon l'une des revendications 1 à 5, dans laquelle
le boîtier (12) comprend un élément de base (14) et un élément supérieur (16) pouvant être relié, notamment encliqueté, de manière amovible à l'élément de base (14),
l'élément supérieur (16) comporte deux rangées parallèles munies chacune d'une pluralité de dispositifs de guidage (30) destinés aux vis de serrage (42) et deux dispositifs de guidage (30) disposés de manière adjacente dans des rangées différentes sont décalés l'un de l'autre, et
deux dispositifs de guidage (30) disposés de manière adjacente dans des rangées différentes se rejoignent.

7. Borne de distribution selon la revendication 6, dans laquelle les dispositifs de guidage (30) sont ouverts latéralement au moins par endroits.

8. Borne de distribution selon l'une des revendications précédentes, dans laquelle le boîtier (12) comporte sur son côté inférieur des moyens, destinés à se combiner avec une unité de montage, qui permettent une combinaison avec l'unité de montage aussi bien dans une orientation dans laquelle la plus grande longueur du dispositif de raccordement est transversale à l'axe longitudinal de l'unité de montage que dans une orientation tournée de 90° par rapport à la précédente orientation.

9. Borne de distribution selon l'une des revendications précédentes, présentant un profil de jonction qui est formé dans chacune des deux faces latérales (24, 26) du boîtier (12) .

10. Borne de distribution selon la revendication 9, dans laquelle, dans une première face latérale (24), le profil de jonction comprend deux languettes d'encliquetage (32) saillant de la première face latérale (24) du boîtier (12) et, dans une deuxième face latérale (26) deux logements de languette d'encliquetage (34) formés dans celle-ci.

11. Borne de distribution selon la revendication 9, présentant un profil de jonction qui est formé dans chacune des deux longues faces latérales du boîtier (12) et qui, lors de la combinaison de deux dispositifs de connexion, prend effet par un mouvement de pivotement des dispositifs de connexion à joindre.

12. Borne de distribution selon la revendication 11, dans laquelle les deux profils de jonction sont identiques et dans laquelle deux profils de jonction, orientés l'un vers l'autre, de deux bornes de distribution adjacentes, première et deuxième bornes de distribution, permettent de les combiner lorsque la deuxième borne de distribution est dans une orientation qui est tournée de 180° par rapport à la première borne de distribution.

13. Borne de distribution selon la revendication 11 ou 12, comprenant deux nervures (72) au niveau de l'un des petits côtés du boîtier (12) et deux logements de nervure (74) au niveau du petit côté opposé, les nervures (72) se terminant à la surface des grands côtés du boîtier (12), et les logements de nervure (74) saillant par endroits de la surface des grands côtés du boîtier (12).

14. Borne de distribution selon l'une des revendications 11, 12 ou 13, dans laquelle le profil de jonction comprend un ergot (76) et un logement d'ergot (78), dans laquelle l'ergot (76) fait saillie d'un autre niveau du grand côté du boîtier (12) et le logement d'ergot (78) est en retrait par rapport à ce niveau, dans laquelle un logement d'ergot (78) peut être mis en contact avec un ergot (76) d'un borne de distribution à joindre par un mouvement de pivotement de la borne de distribution à joindre et dans laquelle le logement d'ergot (78) possède, pour une capacité de contact pivotante, une surface de guidage dont l'orientation suit au moins par endroits un arc de cercle que décrit l'ergot (76) de la borne de distribution à joindre pour le mouvement pivotement.

15. Borne de distribution selon l'une des revendications 11, 12, 13 ou 14, dans laquelle le profil de jonction comprend un deuxième ergot (80) et un deuxième logement d'ergot (82), dans laquelle le deuxième ergot (80) a la forme d'un segment de cylindre creux et le deuxième logement d'ergot (82) est conçu comme un évidement en forme de segment de cylindre creux et la longueur d'arc sur le deuxième ergot (80) est plus courte que la longueur d'arc le long du deuxième logement d'ergot (82).
